# EUROPÄISCHE PATENTSCHRIFT

(11) **EP 4 484 690 B1**
(45) Veröffentlichungstag und Bekanntmachung des Hinweises auf die Patenterteilung: **08.10.2025**
(21) Anmeldenummer: 24181847.5
(22) Anmeldetag: 13.06.2024
(51) Int. Cl.: E05D 15/52, E05D 5/10, E05D 7/081

(54) **ECKLAGER MIT EINEM ABGESCHRÄGTEN UND EXZENTRISCHEN TRAGBOLZEN**
CORNER BEARING WITH A BEVELLED AND ECCENTRIC JOURNAL
PALIER D'ANGLE AVEC BOULON DE SUPPORT CHANFREINÉ ET EXCENTRIQUE

(30) Priorität: 27.06.2023 DE 102023206033
(43) Veröffentlichungstag der Anmeldung: 01.01.2025
(73) Patentinhaber: Roto Frank Fenster- und Türtechnologie GmbH, 70771 Leinfelden-Echterdingen (DE)
(72) Erfinder: DRASER, Sven, 70771 Leinfelden-Echterdingen (DE); GONSER, Manuel, 73230 Kirchheim unter Teck (DE); THUMM, Marko, 70794 Filderstadt (DE)
(74) Vertreter: Kohler Schmid Möbus Patentanwälte

(56) Entgegenhaltungen:
- DE-A1- 102010 003 187
- DE-U- 1 440 728

## Beschreibung

### Hintergrund der Erfindung

Die Erfindung betrifft ein Ecklager zur Anbindung eines Flügels eines Fensters oder einer Tür an einen festen Rahmen des Fensters oder der Tür, wobei das Ecklager Folgendes aufweist:
A) ein am festen Rahmen befestigbares Rahmenteil;
B) ein am Flügel befestigbares Flügelteil, das relativ zum Rahmenteil verschwenkbar ist, um eine Schwenköffnung des Flügels aus einer Schließstellung des Ecklagers in eine Öffnungsstellung relativ zum Rahmenteil zu ermöglichen;
C) ein drehbar in einer Öffnung des Flügelteils angeordneter Tragbolzen;
C1) eine Laschenanordnung mit einer Traglasche und einer ersten Steuerlasche (28), wobei die Laschenanordnung zum Schwenköffnen des Flügelteils relativ zum Rahmenteil (18) zwischen Flügelteil (20) und Rahmenteil (18) angeordnet ist.

**Aus** der DE 10 2010 003187 A1 ist ein solches gattungsgemäßes Ecklager bekannt geworden.

Aus der EP 0 803 625 B1 ist ein Ecklager mit einem Tragbolzen bekannt geworden, der sich unterenends über einen Kugelkopf abstützt. Der Kugelkopf ermöglicht ein Kippöffnen eines mit diesem Ecklager angebundenen Flügels. Aus der DE 14 40 728 U ist ein anderes Ecklager bekannt geworden, das ein Kippöffnen erlaubt.

Es sind verschiedene Möglichkeiten bekannt, ein Ecklager zur Anbindung eines drehöffenbaren und kippbaren Flügels an einen festen Rahmen einzusetzen. Das Ecklager kann dabei - optisch ansprechend - in Form eines verdeckten Ecklagers ausgebildet sein, das im geschlossenen Zustand des Flügels weitestgehend unsichtbar ist. Ein solches Ecklager ist beispielsweise aus der EP 2 385 204 A2 der Anmelderin bekannt geworden.

Die FR 2 881 167 A1 offenbart ein Ecklager mit mehreren Einstellmöglichkeiten.

Der Anmelderin ist weiterhin ein Wettbewerberprodukt bekannt, bei dem ein Tragbolzen fest mit einer Lasche eines Ecklagers verbunden ist, wobei die Lasche kippbar ist, um eine Kippfunktion eines Flügels eines Fensters oder einer Tür zu ermöglichen.

Schließlich ist der Anmelderin ein Wettbewerberprodukt bekannt, bei dem ein Tragbolzen schwenkbar an einer Lasche eines Ecklagers angeordnet ist, um eine Kippfunktion zu realisieren.

Problematisch an den bekannten Ecklagern ist allerdings, dass entweder keine Möglichkeit vorhanden ist, einen Flügel zu kippen oder das Ecklager nicht stabil genug ist, um den Flügel im Dauerbetrieb absenkungsfrei zu stützen.

### Aufgabe der Erfindung

Es ist daher Aufgabe der Erfindung, ein Ecklager bereit zu stellen, das sowohl eine Kippmöglichkeit schafft als auch besonders stabil ausgebildet ist. Es ist weiterhin Aufgabe der Erfindung, ein Fenster oder eine Tür mit einem solchen Ecklager bereit zu stellen.

### Beschreibung der Erfindung

Diese Aufgabe wird erfindungsgemäß gelöst durch ein Ecklager gemäß Anspruch 1 sowie ein Fenster oder eine Tür gemäß Anspruch 8.

Die abhängigen Ansprüche geben bevorzugte Weiterbildungen wieder.

Die erfindungsgemäße Aufgabe wird somit gelöst durch ein eingangs beschriebenes Ecklager, wobei
D) der Tragbolzen an einer radialen Seite seines freien Endes eine sich axial erstreckende Kontur mit einem spitzen Winkel zur Längsachse des Tragbolzens aufweist, wobei die Innenwandung der Öffnung in der Schließstellung zumindest abschnittsweise beabstandet zu dieser Kontur ist, um ein Kippen des Flügelteils relativ zum Rahmenteil zu ermöglichen; und
E) der Tragbolzen in Richtung seiner Längsachse betrachtet abschnittsweise radial exzentrisch zu seiner Längsachse ausgebildet ist;
F) der Tragbolzen an der Traglasche und drehbar in der Öffnung des Flügelteils angeordnet ist.

Die abschnittsweise exzentrische Ausbildung des Tragbolzens wirkt dem Abkippen des geöffneten Flügels (in der Öffnungsstellung des Ecklagers) entgegen. Gleichzeitig erlaubt die schräge Kontur des Tragbolzens eine Kippbewegung des Flügelteils (und damit des Flügels) in der Schließstellung des Ecklagers.

In der vorliegenden Anmeldung beziehen sich dabei "Schließstellung", "Öffnungsstellung" und "Kippstellung" stets sowohl auf das Ecklager, auf den eventuell am Flügelteil des Ecklagers angeordneten Flügel als auch auf das Fenster oder die Tür mit dem Ecklager. Das Ecklager kann aus der Schließstellung in die Kippstellung und zurück in die Schließstellung überführt werden.

Räumliche Bezeichnungen wie "oben", "unten", "horizontal" und dergleichen beziehen sich in der vorliegenden Anmeldung auf den in einem Fenster oder einer Tür montierten Zustand des Ecklagers.

Die Abschrägung der Kontur des Tragbolzens weist bevorzugt einen Winkel zwischen 1° und 80°, insbesondere zwischen 2° und 60°, besonders bevorzugt zwischen 5° und 30°, zur Längsachse des Tragbolzens auf.

Vorzugsweise ist die Innenwandung der Öffnung ebenfalls exzentrisch ausgebildet, insbesondere angepasst an die exzentrische Ausbildung des Tragbolzens. Hierdurch erfolgt die Öffnungsbewegung besonders gleichmäßig bei zuverlässiger Abstützung und Führung des Tragbolzens an der Innenwandung der Öffnung.

Weiterhin kann die Öffnung im Bereich ihres unteren Endes eine radiale Einschnürung aufweisen. Die Einschnürung ermöglicht sowohl einen großen Kippwinkel des Tragbolzens in der Öffnung als auch eine gute Führung des Tragbolzens.

Der Tragbolzen kann im Wesentlichen pilzförmig ausgebildet sein. Der Tragbolzen kann an seinem freien Ende einen axial langgezogenen, gegenüber seinem unteren Ende verbreiterten und abgeschrägten Kopfabschnitt aufweisen.

Erfindungsgemäß weist das Ecklager eine Laschenanordnung mit einer Traglasche und einer ersten Steuerlasche auf. Die Laschenanordnung ist dabei zum Führen der Schwenköffnungsbewegung des Flügelteils vorgesehen. Der Tragbolzen ist an der Traglasche angeordnet.

Die Traglasche kann drehbar an der ersten Steuerlasche angeordnet sein. Die erste Steuerlasche kann drehbar am Rahmenteil angeordnet sein. Die Laschenanordnung kann weiterhin eine zweite Steuerlasche aufweisen, die drehbar am Flügelteil und drehbar an der ersten Steuerlasche angeordnet ist. Alternativ oder zusätzlich dazu kann die Laschenanordnung eine dritte Steuerlasche aufweisen, die drehbar an der Traglasche und drehbar am Rahmenteil angeordnet ist. Die Laschenanordnung ermöglicht einen großen Öffnungswinkel des Flügelteils relativ zum Rahmenteil in der Öffnungsstellung des Ecklagers bei effizienter Abtragung der Flügellast. Das Flügelteil kann einen Anschlagvorsprung aufweisen, der in der Schließstellung an der Laschenanordnung und/oder dem Rahmenteil anschlägt, sodass eine definierte Schließstellung erreicht wird.

Der Tragbolzen ist vorzugsweise drehfest angeordnet. Hierdurch wird das Ecklager signifikant stabilisiert und ein Durchhängen bei Abtragung hoher Flügellasten verhindert. Der Tragbolzen ist vorzugsweise drehfest an der Traglasche befestigt.

Das Flügelteil stützt sich vorzugsweise mittelbar oder unmittelbar über einen in die Öffnung eingeschraubten Gewindestift axial am Tragbolzen ab. Zum Einschrauben des Gewindestifts kann die Öffnung des Flügelteils ein Innengewinde aufweisen. Zwischen Gewindestift und Tragbolzen kann zumindest ein Pufferteil vorgesehen sein. Das Pufferteil kann vorgesehen sein, um die Reibung beim Schwenköffnen des Ecklagers zu vermindern.

Der Tragbolzen kann sich beim Bewegen des Ecklagers aus der Schließstellung in die Öffnungsstellung zwischen 0° und 50° um seine Längsachse drehen. Dies erlaubt eine besonders sichere Führung und gute Abstützung durch den Tragbolzen über die gesamte Öffnungsbewegung. Vorzugsweise dreht sich der Längsbolzen lediglich zwischen 0° und 30°, insbesondere zwischen 0° und 20° um seine Längsachse.

Um den Flügel möglichst weit aufschwenken zu können, ist das Flügelteil vorzugsweise um mehr als 160° relativ zum Rahmenteil verschwenkbar, insbesondere um die Längsachse des Tragbolzens. Das Flügelteil ist vorzugsweise um mehr als 170°, insbesondere mehr als 180° schwenkbar, sodass der geöffnete Flügel (Ecklager in der Öffnungsstellung) nicht in den Raum ragt. Das Flügelteil ist vorzugsweise maximal 330°, insbesondere maximal 300°, besonders bevorzugt maximal 270°, gegenüber dem Rahmenteil verschwenkbar.

Die erfindungsgemäße Aufgabe wird weiterhin gelöst durch ein Fenster oder eine Tür mit einem festen Rahmen, einem Flügel und einem hier beschriebenen Ecklager, das zum Schwenköffnen und Kippen des Flügels zwischen dem festen Rahmen und dem Flügel angeordnet ist. Das Ecklager ist vorzugsweise unterseitig am Flügel angeordnet.

Das Ecklager kann in Form eines verdeckten Ecklagers ausgebildet sein, das in der Schließstellung überwiegend, insbesondere vollständig, verdeckt zwischen dem Flügel und dem festen Rahmen angeordnet ist. Diese Ausbildung des Fensters oder der Tür ist optisch besonders ansprechend, da in der Schließstellung im Wesentlichen kein Ecklager sichtbar ist.

Weitere Vorteile der Erfindung ergeben sich aus der Beschreibung und der Zeichnung. Ebenso können die vorstehend genannten und die noch weiter ausgeführten Merkmale erfindungsgemäß in jeder beliebigen Kombination verwendet werden, solange die Kombination in den Rahmen der beigefügten Ansprüche fällt.

Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1a: zeigt eine Draufsicht auf einen Teil eines Fensters mit einem festen Rahmen, einem Flügel und einem Ecklager zur Anbindung des Flügels an den festen Rahmen, wobei sich Ecklager und Fenster in der Schließstellung befinden.
- Fig. 1b: zeigt eine vergrößerte Draufsicht auf das Ecklager in Schließstellung gemäß Fig. 1a in Alleinstellung.
- Fign. 2 - 4: zeigen das Ecklager gemäß Fig. 1b in immer weiter geöffneter Stellung.
- Fig. 5a: zeigt das Fenster gemäß Fig. 1a in der Öffnungsstellung.
- Fig. 5b: zeigt das Ecklager in der Öffnungsstellung gemäß Fig. 5a in vergrößerter Alleinstellung.
- Fig. 6: zeigt eine Schnittansicht des Ecklagers gemäß Fig. 1b, wobei der Schnitt durch einen Tragbolzens des Ecklagers verläuft.
- Fig. 7: zeigt die Schnittansicht gemäß Fig. 6, wobei sich das Ecklager in der Kippstellung befindet.
- Fig. 8: zeigt die Schnittansicht gemäß Fig. 6, wobei sich das Ecklager in der Öffnungsstellung gemäß Fig. 5b befindet.

**Fig. 1a** zeigt ein Fenster **10** mit einem festen Rahmen **12** und einem Flügel **14.** Der Flügel 14 stützt sich über ein Ecklager **16** am festen Rahmen 12 ab. Das Ecklager 16 ist in Form eines verdeckten Ecklagers ausgebildet, sodass es in der in Fig. 1a gezeigten Schließstellung praktisch nicht sichtbar ist.

**Fig. 1b** zeigt das Ecklager 16 ohne festen Rahmen 12 und Flügel 14 (siehe Fig. 1a).

**Fig.** 2 zeigt das Ecklager 16 in teilweise geöffneter Stellung. Aus Fig. 2 ist ersichtlich, dass das Ecklager 16 ein mit dem festen Rahmen 12 (siehe Fig. 1a) verbindbares Rahmenteil **18** sowie ein mit dem Flügel 14 (siehe Fig. 1a) verbindbares Flügelteil **20** aufweist. Das Flügelteil 20 weist einen Anschlagvorsprung **22** auf, der die Bewegung des Ecklagers 16 (siehe Fig. 1b) in die Schließstellung begrenzt. Zwischen dem Rahmenteil 18 und dem Flügelteil 20 ist eine Laschenanordnung **24** vorgesehen, die das Flügelteil 20 bei der Öffnungsbewegung aus der Schließstellung gemäß Fig. 1b in die Öffnungsstellung gemäß Fig. 5b vom festen Rahmen 12 (siehe Fig. 1a) beabstandet und verschwenkt.

Die Laschenanordnung 24 weist eine Traglasche **26,** eine erste Steuerlasche **28** und eine zweite Steuerlasche **30** auf. Die Laschenanordnung 24 kann weiterhin einen Schlitz **32** aufweisen. Die erste Steuerlasche 28 kann drehbar am Rahmenteil 18 angeordnet sein. Die Traglasche 26 kann drehbar an der ersten Steuerlasche 28 angeordnet sein. Die Traglasche 26 kann weiterhin einenends im Schlitz 32 geführt sein. Alternativ dazu kann die Traglasche 26 über einen dritte Steuerlasche (nicht gezeigt) am Rahmenteil 18 geführt sein.

Die zweite Steuerlasche 30 kann jeweils mit einer drehbaren Anbindung zwischen der ersten Steuerlasche 28 und dem Flügelteil 20 angeordnet sein.

**Fig. 3** zeigt das Ecklager 16 in weiter geöffnetem Zustand. Die in Fig. 3 gezeigte Stellung entspricht einem Öffnungswinkel von 90°. In dieser Stellung ragt der Flügel 14 (siehe Fig. 1a) senkrecht vom festen Rahmen 12 (siehe Fig. 1a) abstehend in den Raum.

**Fig. 4** zeigt das Ecklager 16 in noch weiter geöffnetem Zustand. Aus Fig. 4 ist ersichtlich, dass das Flügelteil 20 in diesem Zustand bereits weit über das Rahmenteil 18 hinausgeschwenkt ist. Ein Flügel 14 (siehe Fig. 1a) mit hohem Flügelgewicht übt in dieser Stellung bereits ein beträchtliches Drehmoment auf das Rahmenteil 18 und ein hohes Biegemoment auf die Laschen 26, 28 aus.

**Fig. 5a** zeigt das Fenster 10 mit dem Ecklager 16 in der Öffnungsstellung, wobei der Flügel 14 zum festen Rahmen 12 um 180° geöffnet ist.

**Fig. 5b** zeigt das zugehörige Ecklager 16 in Alleinstellung. In der gezeigten Öffnungsstellung liegt die Traglasche 26 abschnittsweise auf der ersten Steuerlasche 28 auf, sodass ein hohes Gewicht des Flügels 14 (siehe Fig. 5a) zuverlässig in den Rahmen 12 (siehe Fig. 5a) abgetragen werden kann.

**Fig.** 6 zeigt das geschnittene Ecklager 16 in der Schließstellung (vgl. Fig. 1b). Aus Fig. 6 ist ersichtlich, dass das Ecklager 16 einen drehfest an der Traglasche 26 angeordneten Tragbolzen **34** aufweist. Der Tragbolzen 34 weist hierzu einen Vorsprung **36** auf, der in die Traglasche 26 eingeführt ist. Der Vorsprung 36 hat seitlich eine Abflachung, um die richtige Montagestellung zu gewährleisten. Der Tragbolzen 34 ist in einer Öffnung **38** des Flügelteils 20 aufgenommen.

Der Tragbolzen 34 weist eine Längsachse **40** auf, die im Bereich seines befestigten Endes, aber außerhalb des Vorsprungs 36, mittig, insbesondere radial rotationssymmetrisch, durch den Tragbolzen 34 verläuft. Um ein Abkippen der Traglasche 26 in der Öffnungsstellung des Ecklagers 16 zu verhindern (siehe Fig. 8), weist das freie Ende des Tragbolzens 34 eine zur Längsachse 40 versetzte Freilängsachse **42** auf, die mittig, insbesondere radial rotationssymmetrisch, durch das freie Ende des Tragbolzens 34 verläuft. Das freie Ende des Tragbolzens 34 ist insbesondere durch den Versatz der Freilängsachse 42 zur Längsachse 40 exzentrisch zu seiner Längsachse 40 ausgebildet.

Im vorliegenden Fall ist eine Innenwandung **44** der Öffnung 38 im Bereich des freien Endes des Tragbolzens 34 ebenfalls exzentrisch zur Innenwandung 44 im Bereich des befestigten Endes aber außerhalb des Vorsprungs 36 des Tragbolzens 34 ausgebildet.

**Fig. 7** zeigt das Ecklager 16 in der Kippstellung. Aus Fig. 7 ist ersichtlich, dass das freie Ende des Tragbolzens 34 eine zu seiner Längsachse 40 abgeschrägte Kontur **46** aufweist, um das Abkippen des Flügelteils 20 relativ zur Traglasche 26 zu ermöglichen. Die Kontur 46 weist einen spitzen Winkel **48** auf.

**Fig. 8** zeigt das Ecklager 16 in der Öffnungsstellung (siehe auch Fig. 5b). Aus Fig. 8 ist ersichtlich, dass ein Abkippen des Flügelteils 20 verhindert wird, indem der Tragbolzen 34 einerseits im Bereich seines freien Endes (insbesondere bei Bezugszeichen **50)** an der Innenwandung 44 und andererseits im Bereich seines befestigten Endes (insbesondere bei Bezugszeichen **52)** an einer (in Bezug auf die Längsachse 40 des Tragbolzens 34 radialen) Einschnürung **54** der Öffnung 38 anliegt. Die exzentrische Ausbildung des freien Endes des Tragbolzens 34 verhindert besonders effektiv das Abkippen des Flügelteils 20.

Die (in Bezug auf die Längsachse 40 des Tragbolzens 34 axiale) Abstützung des Flügelteils 20 am Tragbolzen 34 erfolgt vorzugsweise durch einen in die Öffnung 38 eingeschraubten Gewindestift **56.** Zwischen dem Gewindestift 56 und dem Tragbolzen 34 kann ein Pufferteil **58** vorgesehen sein. Sowohl der Gewindestift 56 als auch das Pufferteil 58 sind in Fig. 8 lediglich schematisch dargestellt.

Unter Vornahme einer Zusammenschau aller Figuren der Zeichnung betrifft die Erfindung zusammenfassend insbesondere ein Ecklager 16 mit einem Rahmenteil 18 und einem relativ zum Rahmenteil 18 in der Horizontalen schwenkbaren Flügelteil 20. Das Flügelteil 20 stützt sich an einem Tragbolzen 34 ab. Der Tragbolzen 34 kann, insbesondere drehfest, unterenends an einer Traglasche 26 einer Laschenanordnung 24 befestigt sein. Oberenends ist der Tragbolzen 34 vorzugsweise exzentrisch zu seinem unteren Ende oberhalb der Traglasche 34 ausgebildet und weist eine abgeschrägte Kontur 46 auf. Die in Bezug auf seine Längsachse 40 exzentrische Ausbildung des Tragbolzens 34 verhindert ein Abkippen des Flügelteils 20 in der Öffnungsstellung des Ecklagers 16 selbst bei hohen Belastungen des Flügelteils 20. Die abgeschrägte Kontur 46 ermöglicht ein Verkippen des Flügelteils 20 in der Schließstellung des Ecklagers 16. Der Tragbolzen 34 ist vorzugsweise in einer Öffnung 38, insbesondere in Form einer axialen Durchgangsöffnung, des Flügelteils 20 aufgenommen, die im unteren Bereich des Tragbolzens 34 eine Einschnürung 54, d.h. eine Verengung der radialen Breite der Öffnung 38, aufweisen kann. Die Erfindung betrifft weiterhin ein Fenster 10 oder eine Tür mit einem solchen Ecklager 16.

### Bezugszeichenliste

- 10: Fenster
- 12: fester Rahmen
- 14: Flügel
- 16: Ecklager
- 18: Rahmenteil
- 20: Flügelteil
- 22: Anschlagvorsprung
- 24: Laschenanordnung
- 26: Traglasche
- 28: erste Steuerlasche
- 30: zweite Steuerlasche
- 32: Schlitz
- 34: Tragbolzen
- 36: Vorsprung des Tragbolzens 34
- 38: Öffnung des Flügelteils 20
- 40: Längsachse des Tragbolzens 34
- 42: Freilängsachse des Tragbolzens 34
- 44: Innenwandung der Öffnung 38
- 46: abgeschrägte Kontur des Tragbolzens 34
- 48: Winkel der Kontur 46 zur Längsachse 40
- 50: Anlagebereich des freien Endes des Tragbolzens 34 in der Öffnungsstellung
- 52: Anlagebereich des befestigten Endes des Tragbolzens 34 in der Öffnungsstellung
- 54: Einschnürung der Öffnung 38
- 56: Gewindestift
- 58: Pufferteil

## Patentansprüche

1. Ecklager (16) zur Anbindung eines Flügels (14) eines Fensters (10) oder einer Tür an einen festen Rahmen (12) des Fensters (10) oder der Tür, wobei das Ecklager (16) Folgendes aufweist:
A) ein am festen Rahmen (12) befestigbares Rahmenteil (18);
B) ein am Flügel (14) befestigbares Flügelteil (20), das relativ zum Rahmenteil (18) verschwenkbar ist, um eine Schwenköffnung des Flügels (14) aus einer Schließstellung des Ecklagers (16) in eine Öffnungsstellung des Ecklagers (16) relativ zum Rahmenteil (18) zu ermöglichen;
C) ein in einer Öffnung (38) des Flügelteils (20) angeordneter Tragbolzen (34);
C1) eine Laschenanordnung (24) mit einer Traglasche (26) und einer ersten Steuerlasche (28), wobei die Laschenanordnung (24) zum Schwenköffnen des Flügelteils (20) relativ zum Rahmenteil (18) zwischen Flügelteil (20) und Rahmenteil (18) angeordnet ist;
**dadurch gekennzeichnet, dass**
D) der Tragbolzen (34) an einer radialen Seite seines freien Endes eine sich axial erstreckende Kontur (46) mit einem spitzen Winkel (48) zur Längsachse (40) des Tragbolzens (34) aufweist, wobei die Innenwandung (44) der Öffnung (38) in der Schließstellung Spiel zu dieser Kontur (46) aufweist, um ein Kippen des Flügelteils (20) relativ zum Rahmenteil (18) zu ermöglichen;
E) der Tragbolzen (34) in Richtung seiner Längsachse (40) betrachtet abschnittsweise radial exzentrisch zu seiner Längsachse (40) ausgebildet ist; und
F) der Tragbolzen (34) an der Traglasche (26) und drehbar in der Öffnung (38) des Flügelteils (20) angeordnet ist.

2. Ecklager nach Anspruch 1, bei dem die Innenwandung (44) der Öffnung (38) axial abschnittweise radial exzentrisch zur Längsachse (40) des Tragbolzens (34) ausgebildet ist.

3. Ecklager nach einem der vorhergehenden Ansprüche, bei dem die Öffnung (38) im Bereich der Befestigung des Tragbolzens (34) eine radiale Einschnürung (54) aufweist.

4. Ecklager nach einem der vorhergehenden Ansprüche, bei dem der Tragbolzen (34) pilzförmig ausgebildet ist.

5. Ecklager nach einem der vorhergehenden Ansprüche, bei dem der Tragbolzen (34) drehfest an der Traglasche (26) befestigt ist.

6. Ecklager nach Anspruch 5, bei dem sich der Tragbolzen (34) beim Überführen des Ecklagers (16) aus der Schließstellung in die Öffnungsstellung bezogen auf das Rahmenteil (18) zwischen 0° und 50° um seine Längsachse (40) dreht.

7. Ecklager nach einem der vorhergehenden Ansprüche, bei dem das Flügelteil (20) von der Schließstellung in die Öffnungsstellung relativ zum Rahmenteil (18) um mehr als 160° schwenkbar ist.

8. Fenster (10) oder Tür mit einem festen Rahmen, einem Flügel und einem Ecklager (16) nach einem der vorhergehenden Ansprüche, das zum Schwenköffnen und Kippen des Flügels (14) zwischen festem Rahmen (12) und Flügel (14) angeordnet ist.

9. Fenster oder Tür nach Anspruch 8, bei dem das Ecklager (16) in Form eines verdeckten Ecklagers ausgebildet ist, das in der Schließstellung weitestgehend verdeckt zwischen Flügel (14) und festem Rahmen (12) angeordnet ist.

## Claims

1. A corner bearing (16) for connecting a leaf (14) of a window (10) or a door to a fixed frame (12) of the window (10) or the door, the corner bearing (16) comprising:
A) a frame part (18) that can be fastened to the fixed frame (12);
B) a leaf part (20) that can be fastened to the leaf (14) and can be pivoted relative to the frame part (18) in order to allow a pivoting opening of the leaf (14) from a closed position of the corner bearing (16) to an open position of the corner bearing (16) relative to the frame part (18);
C) a journal (34) arranged in an opening (38) of the leaf part (20);
C1) a tab arrangement (24) with a support tab (26) and a first control tab (28), wherein the tab arrangement (24) is arranged between the leaf part (20) and the frame part (18) for pivotally opening the leaf part (20) relative to the frame part (18);
**characterized in that**
D) the journal (34) has, on a radial side of its free end, an axially extending contour (46) with an acute angle (48) to the longitudinal axis (40) of the journal (34), wherein the inner wall (44) of the opening (38) in the closed position has play with respect to this contour (46) in order to allow tilting of the leaf part (20) relative to the frame part (18);
E) the journal (34), viewed in the direction of its longitudinal axis (40), is designed to be radially eccentric to its longitudinal axis (40) in portions; and
F) the journal (34) is arranged on the support tab (26) and rotatably in the opening (38) of the leaf part (20).

2. The corner bearing according to claim 1, in which the inner wall (44) of the opening (38) is formed axially in portions radially eccentric to the longitudinal axis (40) of the journal (34).

3. The corner bearing according to one of the preceding claims, in which the opening (38) has a radial constriction (54) in the region of the fastening of the journal (34).

4. The corner bearing according to one of the preceding claims, in which the journal (34) is mushroom-shaped.

5. The corner bearing according to one of the preceding claims, in which the journal (34) is fastened to the support tab (26) in a rotationally fixed manner.

6. The corner bearing according to claim 5, in which the journal (34) rotates between 0° and 50° about its longitudinal axis (40) when the corner bearing (16) is transferred from the closed position to the open position with respect to the frame part (18).

7. The corner bearing according to one of the preceding claims, in which the leaf part (20) can be pivoted from the closed position to the open position relative to the frame part (18) by more than 160°.

8. A window (10) or door with a fixed frame, a leaf and a corner bearing (16) according to one of the preceding claims, which is arranged between the fixed frame (12) and the leaf (14) for pivotally opening and tilting of the leaf (14).

9. The window or door according to claim 8, in which the corner bearing (16) is designed in the form of a concealed corner bearing which, in the closed position, is arranged, concealed as much as possible, between the leaf (14) and the fixed frame (12).

## Revendications

1. Palier d'angle (16) permettant de relier un battant (14) d'une fenêtre (10) ou d'une porte à un cadre fixe (12) de la fenêtre (10) ou de la porte, le palier d'angle (16) comprenant :
A) une partie cadre (18) pouvant être fixée au cadre fixe (12) ;
B) une partie battant (20) pouvant être fixée au battant (14) et pouvant pivoter par rapport à la partie cadre (18) afin de permettre une ouverture par pivotement du battant (14) par rapport à la partie cadre (18) à partir d'une position de fermeture du palier d'angle (16) jusqu'à une position d'ouverture du palier d'angle (16) ;
C) un boulon de support (34) agencé dans une ouverture (38) de la partie battant (20) ;
C1) un agencement de patte (24) comprenant une patte de support (26) et une première patte de commande (28), l'agencement de patte (24) étant agencé entre la partie battant (20) et la partie cadre (18) afin d'ouvrir la partie battant (20) de manière pivotante par rapport à la partie cadre (18) ;
**caractérisé en ce que**
D) le boulon de support (34) présente, au niveau d'un côté radial de son extrémité libre, un contour (46) s'étendant axialement selon un angle aigu (48) par rapport à l'axe longitudinal (40) du boulon de support (34), la paroi intérieure (44) de l'ouverture (38) présentant un jeu par rapport au dit contour (46) en position de fermeture afin de permettre un basculement de la partie battant (20) par rapport à la partie cadre (18) ;
E) le boulon de support (34), considéré dans la direction de son axe longitudinal (40), est réalisé par sections de manière radialement excentrique par rapport à son axe longitudinal (40) ; et
F) le boulon de support (34) est agencé sur la patte de support (26) et de manière à pouvoir tourner dans l'ouverture (38) de la partie battant (20).

2. Palier d'angle selon la revendication 1, dans lequel la paroi intérieure (44) de l'ouverture (38) est réalisée axialement par sections de manière radialement excentrique par rapport à l'axe longitudinal (40) du boulon de support (34).

3. Palier d'angle selon l'une quelconque des revendications précédentes, dans lequel l'ouverture (38) présente un rétrécissement radial (54) dans la région de la fixation du boulon de support (34).

4. Palier d'angle selon l'une quelconque des revendications précédentes, dans lequel le boulon de support (34) est réalisé en forme de champignon.

5. Palier d'angle selon l'une quelconque des revendications précédentes, dans lequel le boulon de support (34) est fixé de manière solidaire en rotation à la patte de support (26).

6. Palier d'angle selon la revendication 5, dans lequel le boulon de support (34) tourne autour de son axe longitudinal (40) entre 0° et 50° par rapport à la partie cadre (18) lors du transfert du palier d'angle (16) à partir de la position de fermeture jusqu'à la position d'ouverture.

7. Palier d'angle selon l'une quelconque des revendications précédentes, dans lequel la partie battant (20) peut pivoter de plus de 160° par rapport à la partie cadre (18) à partir de la position de fermeture jusqu'à la position d'ouverture.

8. Fenêtre (10) ou porte comprenant un cadre fixe, un battant et un palier d'angle (16) selon l'une quelconque des revendications précédentes agencé entre le cadre fixe (12) et le battant (14) de manière à ouvrir par pivotement et basculer le battant (14).

9. Fenêtre ou porte selon la revendication 8, dans laquelle le palier d'angle (16) est réalisé sous la forme d'un palier d'angle masqué qui, dans la position de fermeture, est agencé de manière largement masquée entre le battant (14) et le cadre fixe (12).
